# EUROPÄISCHE PATENTSCHRIFT

(11) **EP 1 584 858 B1**
(45) Veröffentlichungstag und Bekanntmachung des Hinweises auf die Patenterteilung: **02.09.2009**
(21) Anmeldenummer: 03789671.9
(22) Anmeldetag: 29.12.2003
(51) Int. Cl.: F17C 3/00, F17C 13/00, F17C 13/08

(54) **LAGERUNGSVORRICHTUNG FÜR FLÜSSIGGAS (VARIANTEN)**
LIQUEFIED GAS STORAGE DEVICE (VARIANTS)
DISPOSITIF DE STOCKAGE DE GAZ LIQUEFIE (VARIANTES)

(30) Priorität: 30.12.2002 RU 2002135397
(43) Veröffentlichungstag der Anmeldung: 12.10.2005
(73) Patentinhaber: Obshchestvo s Ogranichennoj Otvetstvennost'ju "LUKOIL-KALININGRADMORNEFT", Kaliningrad, 236039 (RU)
(72) Erfinder: KADZHOJAN, Juryi Stepanovich, Kaliningradskaya obl., 238311 (RU); TSIKEL', Mihail Aronovich, Kaliningrad, 236000 (RU); SHALUKHA, Andrei Nikolaevich, Kaliningrad, 236004 (RU); KRAVCHISHIN, Danila Nikolaevich, Kaliningrad, 236000 (RU); TASALIEV, Djattai Magomedovich, Kaliningrad, 236000 (RU)
(74) Vertreter: Hano, Christian
(86) Internationale Anmeldenummer: PCT/RU2003/000591
(87) Internationale Veröffentlichungsnummer: WO 2004/059204

(56) Entgegenhaltungen:
- DE-A1- 3 836 071
- DE-U1- 8 816 612
- FR-A1- 2 712 956
- FR-A1- 2 776 752
- GB-A- 2 048 449
- RU-C1- 2 187 037
- SU-A- 560 099
- US-A- 5 887 567
- US-A1- 2003 005 709

## Beschreibung

### GEBIET DER TECHNIK

Die Erfindung betrifft eine Vorrichtung zur Lagerung von Flüssiggas gemäß Anspruch 1.

### STAND DER TECHNIK

Aus dem Stand der Technik ist ein Flüssiggasbehälter bekannt, der einen unterirdischen abgedeckten Tank aufweist [B.S. Ra evskij, S.M. Ra evskij, I.I. Rad ik, Behälter für verflüssigte Kohlenwasserstoffgase, Moskau, Nedra, 1974, S. 128-136.] Dieser Behälter besteht aus einem oberirdischen zylindrischen Tank, der eine Erdpufferung von wenigstens 0,2 m über dem Flüssigkeitsspiegel in dem Tank und wenigstens 6 m gemessen von der Tankwand bis zum Rand der Pufferung aufweist. Der Tank besteht aus einem zylindrischen Gehäuse und zwei elliptischen Böden. Der Tank umfasst Rohrelemente für die Einfüllung und den Abzug der Dampfphase sowie den Anschluss von Steuerungs- und Messelementen. Dabei ist für den Auslass und den Einlass des Flüssiggases dasselbe Rohrelement vorgesehen.

Dem Erreichen des gewünschten technischen Ergebnisses steht bei der oben genannten Lösung die Höhe des Metallgehalts der Konstruktion entgegen, bedingt durch die Notwendigkeit einer großen Zahl von Rohrleitungen, was wiederum die Betriebssicherheit der Anlage verringert. Außerdem beanspruchen die Abmessungen des Betts eine große Fläche.

Aus dem Stand der Technik ist eine Vorrichtung zur Lagerung von Flüssiggas bekannt, die einen Tank umfasst, der auf ringförmigen Trägern im Inneren einer unterirdisch horizontal angeordneten zylindrischen Hülle mit elliptischen Böden und zwei Mundstücken angeordnet ist, wobei eines davon mit einem dichten Deckel und das andere mit einer dichten Schließluke versehen ist. Der Tank umfasst ein horizontal angeordnetes zylindrisches Gehäuse mit elliptischen Böden, das mit einem LukenRohrelement, einem Rohrelement für die Dampfphase des Flüssiggases, einem Rohrelement für den Auslass des Flüssiggases sowie mit Rohrelementen für den Anschluss von Steuerungs- und Messelementen an dem Gehäuse versehen ist. (Deutsches Patent DE-C2-3836071, 1990).

Dem Erreichen des gewünschten technischen Ergebnisses stehen die Kompliziertheit des Aufbaus und folglich die hohen Kosten entgegen, ebenso die begrenzten Möglichkeiten der Vergrößerung der Abmessungen der Vorrichtung, bedingt sowohl durch technische Schwierigkeiten als auch durch die hohen Kosten, die mit dem Ausheben von Gruben mit großem Volumen verbunden sind.

Der nächste Stand der Technik zu den Erfindungsgegenständen gemäß der Gesamtheit der kennzeichnenden Merkmale (der Prototyp) ist die Vorrichtung zur Lagerung von Flüssiggas [Anmeldung für Frankreich FR-A1-2712956, 1993], die einen auf Trägern angeordneten Tank in Form einer Halbkugel umfasst, der mit einem Rohrelement für die Dampfphase des Flüssiggases, einem Rohrelement für die Flüssigphase des Flüssiggases und Rohrelementen für den Anschluss von Steuerungs- und Messelementen versehen ist, wobei das Rohrelement für die Dampfphase mit dem Innenraum des Tanks an dessen oberem Teil verbunden ist und das Rohrelement für die flüssige Phase mit dem Bodenteil des Tanks verbunden ist, wobei der Tank in einem Bett aus feinkörnigem Material mit Fäden und Fasern angeordnet ist und der Auslass der Rohrelemente nach außen durch einen horizontalen Hohlraum verläuft, der in dem Bett ausgebildet ist.

Folgende mit den Erfindungsgegenständen übereinstimmende kennzeichnende Merkmale wurden festgestellt: Das Vorhandensein eines auf Trägern angeordneten Tanks mit horizontaler Symmetrieachse, dessen Anordnung in einem Bett, das Vorhandensein eines Rohrelements für die Dampfphase, das Vorhandensein eines Rohrelements für den Auslass von Flüssiggas, das mit dem Bodenteil des Tanks verbunden ist, sowie das Vorhandensein von Rohrelementen für den Anschluss von Steuerungs- und Messelementen.

Dem Erreichen des gewünschten technischen Ergebnisses steht der unzureichende Grad der Zuverlässigkeit der Vorrichtung im Betrieb entgegen, im Hinblick darauf, dass die Verbindungsstellen der Rohrelemente mit dem Tank weder vor mechanischen Schwingungen, die an den Rohrelementen im Betrieb bei Belastungen entstehen, noch vor beliebigen äußeren mechanischen Einwirkungen, die eine Verformung der Rohrelemente hervorrufen, geschützt sind, dass die Verwendung von ein und demselben Rohrelement für den Auslass und den Einlass des Flüssiggases die funktionalen Möglichkeiten der Nutzung der Anlage einschränkt, und dass außerdem das Fehlen von Mitteln zur Entfernung von Sedimenten die Nutzungsparameter der Vorrichtung wesentlich verschlechtert. Darüber hinaus ist festzustellen, dass die genannte technische Lösung keinen bequemen Zugang zu den Rohrelementen zur Durchführung von Reparaturen erlaubt.

### OFFENBARUNG DER ERFINDUNG

Die Aufgabe, auf deren Lösung die vorgeschlagene Erfindung gerichtet ist, besteht in der Schaffung eines kompakten, sicheren Flüssiggasbehälters mit relativ niedrigen Herstellungskosten.

Das technische Ergebnis, das bei der Verwirklichung der angemeldeten Erfindung erreicht wird, liegt in der Erhöhung der Betriebssicherheit, der Verbesserung der Nutzungsparameter der Vorrichtung, der Erweiterung der funktionalen Möglichkeiten der Vorrichtung, der Verringerung der benötigten Fläche, der Verringerung des Materialvolumens, der Reduzierung der Kosten für die Wartung der Vorrichtung.

Die Aufgabe wird dadurch gelöst und das technische Ergebnis wird dadurch erzielt, dass die Vorrichtung zur Lagerung von Flüssiggas, die einen auf Trägern gelagerten und in einem Bett angeordneten Tank mit horizontaler Symmetrieachse, ein Rohrelement für die Dampfphase, ein Rohrelement für den Auslass des Flüssiggases, das mit dem Bodenteil des Tanks verbunden ist, sowie Steuerungs- und Messelemente aufweist, die über dem Bett angeordnet und mittels entsprechenden Rohrelementen mit dem Hohlraum des Tanks verbunden sind, zusätzlich eine tragende Wand, die mit einer ihrer Seiten an das Bett angrenzt, ein Rohrelement für den Einlass des Flüssiggases, ein Drainage-Rohrelement und ein abschirmendes Rohrelement mit einem Stirnflansch aufweist, wobei das abschirmende Rohrelement fest mit einem Abschnitt der oberen Oberfläche des Tanks verbunden ist, wobei die Achse des abschirmenden Rohrelements tiefer als die Höhe der horizontalen Symmetrieachse des Tanks angeordnet ist, das Rohrelement für den Einlass des Flüssiggases und das Drainage-Rohrelement voneinander beabstandet in dem Hohlraum des abschirmenden Rohrelements parallel zu seiner Achse angeordnet und an einer Seite fest und abdichtend an dem Tank und an der anderen Seite an dem Flansch des abschirmenden Rohrelements befestigt sind, die innerhalb des Tanks angeordneten Enden der Rohrelemente für die Dampfphase und den Einlass des Flüssiggases und für die Drainage gekrümmt ausgebildet sind, wobei die offene Stirnseite des nach oben gekrümmten Endes des Rohrelements für die Dampfphase höher als das maximal zulässige Niveau der flüssigen Phase des Flüssiggases angeordnet ist, die offene Stirnseite des nach unten gekrümmten Drainage-Rohrelements, das im Inneren des Tanks angeordnet ist, tiefer als die Höhe der offenen Stirnseite des Rohrelements für den Auslass des Flüssiggases liegt, während das Ende des Rohrelements für den Einlass des Flüssiggases, das innerhalb des Tanks angeordnet ist, nach unten gekrümmt ausgebildet ist, die tragende Wand zwei durchgehende Öffnungen aufweist, wobei in einer durchgehenden Öffnung, die koaxial zu dem abschirmenden Rohrelement ist, das abschirmende Rohrelement befestigbar angeordnet ist, dessen Flansch von der Außenseite der tragenden Wand beabstandet angeordnet ist, und das Rohrelement für den Auslass des Flüssiggases durch die zweite durchgehende Öffnung hindurchgeht.

Bei einer Ausführungsform der Vorrichtung zur Lagerung von Flüssiggas ist die Vorrichtung zusätzlich mit einem Rezirkulierungs-Rohrelement versehen, dessen Achse in einer vertikalen diametralen Symmetrieebene des Tanks angeordnet ist, und das Rohrelement ist am oberen Teil des Tanks befestigt, wobei das in dem Hohlraum des Tanks angeordnete Ende des Rezirkulierungs-Rohrelements mittels eines Befestigungselements an dem Bodenteil des Tanks befestigt ist und das andere Ende des Rezirkulierungs-Rohrelements mittels einer Rohrleitung, die mit einer Pumpe und einem Verschlusselement versehen ist, mit dem Rohrelement für den Auslass des Flüssiggases verbunden ist.

Bei einer weiteren Ausführungsform der Vorrichtung zur Lagerung von Flüssiggas ist die offene Stirnseite des Rezirkulierungs-Rohrelements abgeschrägt ausgebildet.

Bei einer weiteren Ausführungsform der Vorrichtung zur Lagerung von Flüssiggas ist die offene Stirnseite des Rohrelements für die Dampfphase und/oder die offene Stirnseite des Drainage-Rohrelements und/oder die offene Stirnseite des Rohrelements für den Einlass des Flüssiggases abgeschrägt ausgebildet.

Bei einer weiteren Ausführungsform der Vorrichtung zur Lagerung von Flüssiggas hat der Tank eine zylindrische Form mit elliptischen Böden, und das abschirmende Rohrelement ist mit einem Abschnitt der äußeren Oberfläche eines von ihnen verbunden.

Bei einer weiteren Ausführungsform der Vorrichtung zur Lagerung von Flüssiggas entspricht der Abstand h zwischen der horizontalen Symmetrieachse des Tanks und der Symmetrieachse des abschirmenden Rohrelements dem folgenden Verhältnis: $\frac{D - d}{h} = \left(2,1-2,5\right) ,$ wobei
D der Innendurchmesser des Tanks ist,
d der Außendurchmesser des abschirmenden Rohrelements ist.

Bei einer weiteren Ausführungsform der Vorrichtung zur Lagerung von Flüssiggas liegen die Achsen der Abschnitte des Rohrelements für die Dampfphase, des Rohrelements für den Einlass des Flüssiggases und des Drainage-Rohrelements, die im Inneren des abschirmenden Rohrelements angeordnet sind, in derselben vertikalen Ebene des Tanks, wobei der Abschnitt des Rohrelements für die Dampfphase höher als die Abschnitte der übrigen Rohrelemente angeordnet ist.

Bei einer weiteren Ausführungsform der Vorrichtung zur Lagerung von Flüssiggas sind die Enden der Rohrelemente der Dampfphase, für den Einlass des Flüssiggases sowie für die Drainage, die im Inneren jedes Tanks angeordnet sind, im rechten Winkel gekrümmt ausgebildet und bezüglich der inneren Oberfläche des Tanks befestigt.

Bei einer weiteren Ausführungsform der Vorrichtung zur Lagerung von Flüssiggas ist das Bett aus Erde und/oder Sand hergestellt. Bei einer Ausführungsform ist das Bett als eine Sandschicht ausgebildet, die mit einem Netz bedeckt ist, auf dem eine Erdschicht angeordnet ist.

Die oben beschriebenen Ausführungsformen der Vorrichtung zur Lagerung von Flüssiggas ermöglichen eine Verbesserung der Nutzungseigenschaften, insbesondere der Zuverlässigkeit. Die vorgeschlagene Ausführung des Tanks ermöglicht eine zuverlässige Befestigung der Rohrelemente für die Dampfphase, für den Einlass des Flüssiggases und für die Drainage, da die Stelle der Verbindung dieser Rohrelemente mit dem Tank, z.B. mit dem Abschnitt seines elliptischen Bodens, durch das abschirmende Rohrelement und den Flansch vor zufälligen äußeren Krafteinwirkungen geschützt ist. Außerdem wird aufgrund der zusätzlichen Befestigung der Rohrelemente für die Dampfphase, für den Einlass des Flüssiggases und für die Drainage an dem Stirnseitenflansch des abschirmenden Rohrelements im Vergleich zu einer Konsolenbefestigung der Verbindungsstellen der Rohrelemente mit dem Tank ein wirksamer Schutz vor mechanischen Schwingungen ermöglicht, die unter Belastung im Betrieb der Vorrichtung unweigerlich auftreten. Die Anordnung des Rohrelements unterhalb der Höhe der horizontalen Symmetrieachse des Tanks ermöglicht eine Verringerung des Arbeitsaufwands im Betrieb, da alle Rohrelemente in einer Höhe ausgebildet sind, die für Wartungspersonal leicht zugänglich sind. Die Anordnung der Rohrelemente für die Dampfphase, des Drainage-Rohrelements und des Rohrelements für den Einlass von Flüssiggas an der seitlichen Oberfläche des Tanks bietet die Möglichkeit eines geringeren Materialvolumens bei Anschluss von Rohrleitungen. Die Einführung eines zusätzlichen Rohrelements für den Einlass von Flüssiggas ermöglicht einen gefahrloseren Zufluss des Flüssiggases und erweitert außerdem die funktionalen Möglichkeiten für den Anschluss verschiedener Geräte, die den Vorgang des Zuflusses und des Auslasses von Flüssiggas steuern. Der experimentell festgestellte Zusammenhang zwischen dem Abstand der horizontalen Symmetrieachse des Tanks von der Symmetrieachse des abschirmenden Rohrelements, dem Außendurchmesser des abschirmenden Rohrelements und dem Innendurchmesser des Tanks ermöglicht eine solche Anordnung des abschirmenden Rohrelements bezüglich der horizontalen Symmetrieachse des Tanks, bei der die größte Bequemlichkeit bei Betrieb und Wartung der Vorrichtung erreicht wird. Die Ergänzung der Vorrichtung durch die tragende Wand ermöglicht die größte Betriebssicherheit, besonders Feuersicherheit. Dabei verringert sich aufgrund des Vorhandenseins der tragenden Wand die Fläche, die die Vorrichtung einnimmt. An der Seite der Wand können zusätzliche Geräte angeordnet sein. Die Anordnung und Befestigung des abschirmenden Rohrelements in der Wand und des Rohrelements für den Auslass des Flüssiggases ermöglicht die erforderliche Stabilität des Aufbaus. Die Ergänzung der Vorrichtung durch das Rezirkulierungs-Rohrelement ermöglicht eine Erweiterung der funktionalen Möglichkeiten der Vorrichtung zum Erhalt einer gleichmäßigen Mischung verschiedener Gase. Die vorgeschlagene Vorrichtung bietet die Möglichkeit einer relativ schnellen Erhöhung ihres Volumens durch einfaches Anschließen zusätzlicher Tanks, wobei diese entlang der tragenden Wand angeordnet werden. Die erfindungsgemäße Vorrichtung zur Lagerung von Flüssiggas kann auf einem beliebigen Gelände unabhängig von den klimatischen Bedingungen errichtet werden.

### KURZE BESCHREIBUNG DER ZEICHNUNGEN

Die Erfindungsgegenstände werden durch die Zeichnungen erläutert.
- Fig. 1: zeigt den Tank der Vorrichtung zur Lagerung von Flüssiggas in einem teilweisen Längsschnitt;
- Fig. 2: zeigt Fig. 1 in Seitenansicht;
- Fig. 3: zeigt die Vorrichtung zur Lagerung von Flüssiggas mit der tragenden Wand;
- Fig. 4: zeigt Fig. 4 in Seitenansicht;
- Fig. 5: zeigt die Vorrichtung zur Lagerung von Flüssiggas, die mehrere Zisternen aufweist, von der Seite der tragenden Wand gesehen;
- Fig. 6: zeigt das Rezirkulierungs-Rohrelement.

### AUSFÜHRUNGSFORMEN DER ERFINDUNG

Die Vorrichtung zur Lagerung von Flüssiggas umfasst einen Tank 1 von zylindrischer Form mit elliptischen Böden 2 und 3 mit einer Symmetrieachse 4, die horizontal angeordnet ist. Der Tank 1 ist auf Trägern 5 gelagert und mit einem Rohrelement 6 für den Auslass des Flüssiggases versehen, das fest und abdichtend mit dessen Bodenteil verbunden ist. An der äußeren Oberfläche des Tanks 1 sind Steuerungs- und Messelemente angeordnet, insbesondere ein Füllstandsmesser 7, ein Manometer 8, ein Sensor 9 für die maximal zulässige Höhe des Flüssiggases in dem Tank, wobei diese mittels entsprechender Rohrelemente mit dem Hohlraum der Tanks verbunden sind. Weiterhin umfasst die Vorrichtung ein asymmetrisches abschirmendes Rohrelement 10 mit einem Flansch 10', das fest mit einem Abschnitt der äußeren Oberfläche des Tanks 1 verbunden ist, der tiefer als die Höhe von dessen horizontaler Achse 4 liegt. Bei dem betrachteten konkreten Fall der Ausführung des Tanks 1 ist das abschirmende Rohrelement 10 mit einem Abschnitt der äußeren Oberfläche des elliptischen Bodens 3 verbunden, wobei die Symmetrieachse 4 und die Symmetrieachse 11 des abschirmenden Rohrelements zueinander parallel sind und in derselben vertikalen Ebene 12 (diametral) liegen.

Das Rohrelement 13 für die Dampfphase des Flüssiggases, das Rohrelement 14 für den Einlass des Flüssiggases und das Drainage-Rohrelement 15 sind voneinander beabstandet in dem Hohlraum des abschirmenden Rohrelements 10 und parallel zu dessen Symmetrieachse 11 angeordnet. Hier ist anzumerken, dass bei dem betrachteten Fall die Achse des Rohrelements 14 mit der Achse 11 zusammenfällt. Die Rohrelemente 13 bis 15 sind an einer Seite an dem Tank und an der anderen Seite an dem Stirnflansch 10' des abschirmenden Rohrelements 10 fest und abdichtend befestigt. Die Enden der Rohrelemente 13 bis 15, die im Inneren des Tanks 1 angeordnet sind, sind gekrümmt und mit in einem Winkel, der nicht 90° ist, abgeschrägten Stirnseiten ausgebildet, wobei das Ende des Rohrelements 13 nach oben gebogen ist und seine offene Stirnseite höher als das maximal zulässige Niveau der flüssigen Phase des Flüssiggases angeordnet ist. Die in dem Hohlraum des Tanks 1 angeordneten Enden des Rohrelements 14 für den Einlass des Flüssiggases und des Drainage-Rohrelements 15 sind nach unten gebogen, und ihre schrägen Enden sind tiefer als die Höhe des offenen Endes des Rohrelements 6 für den Auslass des Flüssiggases angeordnet. Die im Inneren des Tanks 1 angeordneten Enden der Rohrelemente 13 bis 15 sind bei einem bevorzugten Beispiel der Erfindung im rechten Winkel gekrümmt ausgebildet und sind mit Hilfe von entsprechenden Befestigungselementen 16 bezüglich der inneren Oberfläche des Tanks 1 befestigt. Außerdem ist es zweckmäßig, dass die Achsen der Rohrelemente 13 bis 15 in derselben diametralen vertikalen Ebene des Tanks 1 liegen, wobei das Rohrelement 13 für die Dampfphase höher als das Rohrelement 14 für den Einlass des Flüssiggases angeordnet ist und das Drainage-Rohrelement 15 tiefer als das Rohrelement 14 für den Einlass des Flüssiggases angeordnet ist. Der Abstand h zwischen der horizontalen Symmetrieachse 4 des Tanks und der Symmetrieachse 11 des abschirmenden Rohrelements entspricht, wie experimentell bestätigt wurde, dem Verhältnis $\frac{D - d}{h} = \left(2,1-2,5\right) ,$
wobei
D der Innendurchmesser des Tanks ist,
d der Außendurchmesser des abschirmenden Rohrelements ist.

Der Tank 1 kann in einem Bett 17 aus feinkörnigem Material angeordnet sein, z.B. aus sandigem Boden (Sand), Kies, Erde. Außerdem umfasst die Vorrichtung zur Lagerung von Flüssiggas eine tragende Wand 18, beispielsweise aus Stahlbeton. Die Innenseite 18' der tragenden Wand grenzt an das Bett 17 an. In der tragenden Wand ist eine durchgehende Öffnung ausgebildet, die koaxial mit dem abschirmenden Rohrelement 10 ist (Symmetrieachse 11). Das abschirmende Rohrelement 10 ist in der oben genannten Öffnung angeordnet und befestigt, wobei der Stirnflansch 10' von der Außenseite 18" der tragenden Wand 18 beabstandet angeordnet ist. Außerdem ist in der tragenden Wand 18 eine durchgehende Öffnung ausgebildet, durch die das Rohrelement 6 für den Auslass des Flüssiggases hindurchgeht.

Im Fall einer Verwendung mehrerer Tanks 1 bei der Vorrichtung zur Lagerung von Flüssiggas (Fig. 5) ist die tragende Wand 18 mit 2n durchgehenden Öffnungen ausgebildet, wobei n die Zahl der verwendeten Tanks ist. Alle Tanks können in einem gemeinsamen Bett angeordnet sein. Die erste Gruppe von durchgehenden Öffnungen ist für die Anordnung entsprechender abschirmender Rohrelemente 10 bestimmt, und die zweite Gruppe von Öffnungen ist für die Anordnung entsprechender Rohrelemente für den Auslass von Flüssiggas bestimmt. Entlang der tragenden Wand, die neben der tragenden noch eine zusätzliche technische Funktion erfüllt, sind eine Leitung 19 für den Auslass von Flüssiggas, die mit den Rohrelementen 6 aller Tanks für den Auslass von Flüssiggas verbunden ist, eine Drainageleitung 20, die mit allen Drainage-Rohrelementen 15 verbunden ist, eine Zufuhrleitung 21 für Flüssiggas, die mit allen Rohrelementen 14 für den Einlass von Flüssiggas verbunden ist, und eine Leitung 22 für die Dampfphase, die mit allen Rohrelementen 13 für die Dampfphase verbunden ist, angeordnet.

Um eine Gleichmäßigkeit der Mischung der verschiedenen Flüssiggase zu gewährleisten, ist der Tank 1 mit einem Rezirkulierungs-Rohrelement 23 versehen, das in einer vertikalen diametralen Symmetrieebene 12 des Tanks 1 angeordnet und abdichtend an seinem oberen Teil befestigt ist. Das in dem Hohlraum des Tanks 1 angeordnete Ende des Rezirkulierungs-Rohrelements ist dagegen abgeschrägt ausgebildet, in der Nähe des Bodenteils des Tanks 1 angeordnet und bezüglich dessen innerer Oberfläche mit einem Befestigungselement befestigt. Das über die Abmessung des Tanks 1 hinaus ragende Ende des Rezirkulierungs-Rohrelements 23 ist über eine Rohrleitung (in der Zeichnung nicht gezeigt) mit einer Umwälzpumpe und durch eine Schließarmatur (die Schließelemente sind zur Vereinfachung der Zeichnung nicht dargestellt) mit dem Rohrelement für den Auslass 6 von Flüssiggas verbunden.

Die Vorrichtung zur Lagerung von Flüssiggas funktioniert wie folgt. Die Füllung des Tanks 1 mit Flüssiggas erfolgt durch das Rohrelement 14 für den Einlass von Flüssiggas, von dem ein Abschnitt (der in dem Hohlraum des Tanks 1 angeordnet ist) gekrümmt ausgebildet ist, z.B. um 90°, während seine in einem Winkel abgeschrägte Stirnseite in der Nähe des Bodenteils des Tanks 1 angeordnet ist. Die Füllung des Tanks 1 mit Flüssiggas erfolgt, indem eine Druckübertragung der Gasphase des Flüssiggases in dem Tank 1 und in dem Raum, aus dem das Flüssiggas zugeführt wird, durchgeführt wird. Der Auslass von Flüssiggas erfolgt durch das Rohrelement 6 für den Auslass von Flüssiggas. Hierfür wird durch das Rohrelement 13 für die Dampfphase, z.B. mit Hilfe eines Verdichters, im oberen Teil des Hohlraums des Tanks 1 ein Überdruck erzeugt, da der Abschnitt des Rohrelements 13, der im Inneren des Tanks 1 angeordnet ist, höher als das maximal zulässige Niveau der flüssigen Phase des Flüssiggases angeordnet ist. Bei dem Betriebsvorgang des Tanks 1 können sich in der Nähe des Bodenteils des Tanks verschiedene Fremdstoffe ansammeln. Nach Entfernung einer Menge an Flüssiggas, die durch die Höhe der Stirnseite des Rohrelements 6 bestimmt wird, wird der Rest des Flüssiggases, der Fremdstoffe enthalten kann, durch das Drainage-Rohrelement 13 aus dem Tank 1 entfernt. Die vorgeschlagene Vorrichtung ermöglicht auch das Erzielen einer Mischung aus Flüssiggasen mit einem vorher bestimmten Gehalt an Bestandteilen, z.B. in der Art eines Propan-Butan-Gemischs. Hierfür werden in den Tank 1 zunächst Flüssiggas einer chemischen Zusammensetzung gegeben, dessen Menge von dem erforderlichen Anteil dieses Gases an der resultierenden Mischung abhängt. Anschließend wird eine vorher bestimmte Menge an Flüssiggas von anderer chemischer Zusammensetzung in den Tank 1 eingeführt. Die Homogenisierung der entstandenen Mischung von Flüssiggasen erfolgt durch die Verbindung des Rezirkulierungs-Rohrelements 23 mit dem Rohrelement 6 für den Auslass des Flüssiggases mittels einer Rohrleitung mit Umwälzpumpe (in der Zeichnung nicht gezeigt). Das führt dazu, dass die Komponenten der Mischung von Flüssiggasen durch die Rohrleitung 6 ausgelassen werden und durch das Rezirkulierungs-Rohrelement 23, das in einem Winkel abgeschrägt ist und dessen Stirnseite in der Nähe des Bodens des Tanks 1 angeordnet ist, wieder in den Tank 1 zurückkehren. Das führt dazu, dass in der Nähe des Rezirkulierungs-Rohrelements 23 intensive aufsteigende Ströme der flüssigen Phase der Mischung von Flüssiggasen entstehen; dies ermöglicht eine gute Durchmischung der Bestandteile der Mischung von Flüssiggasen.

### GEWERBLICHE ANWENDBARKEIT

Die vorgeschlagene Erfindung kann sowohl zur Lagerung als auch zur Verteilung von Flüssiggasen verwendet werden, und ebenso zur Erzeugung von Mischungen von Flüssiggasen in vorher bestimmter Zusammensetzung.

## Patentansprüche

1. Vorrichtung zur Lagerung von Flüssiggas, die
- einen auf Trägern (5) gelagerten und in einem Bett (17) angeordneten Tank (1) mit horizontaler Symmetrieachse,
- ein Rohrelement (13) für die Dampfphase,
- ein Rohrelement (6) für den Auslass des Flüssiggases, das mit dem Bodenteil des Tanks (1) verbunden ist, sowie
- Steuerungs- und Messelemente umfasst, die über dem Bett (17) angeordnet und mittels entsprechenden Rohrelementen mit dem Hohlraum des Tanks verbunden sind,
**dadurch gekennzeichnet, dass** sie zusätzlich
- eine tragende Wand, die mit einer ihrer Seiten an das Bett (17) angrenzt,
- ein Rohrelement (14) für den Einlass des Flüssiggases,
- ein Drainage-Rohrelement (15) und
- ein abschirmendes Rohrelement (10) mit einem Stirnflansch (10') aufweist,
- wobei das abschirmende Rohrelement (10) fest mit einem Abschnitt der äußeren Oberfläche des Tanks (1) verbunden ist,
- wobei die Achse (11) des abschirmenden Rohrelements (10) tiefer als die Ebene der der horizontalen Symmetrieachse (4) des Tanks (1) angeordnet ist,
- das Rohrelement (13) für die Dampfphase, das Rohrelement (14) für den Einlass des Flüssiggases und das Drainage-Rohrelement (15) voneinander beabstandet in dem Hohlraum des abschirmenden Rohrelements (10) parallel zu dessen Achse (11) angeordnet und mit einer Seite fest und abdichtend an dem Tank (1) und mit der anderen Seite an dem Flansch (10') des abschirmenden Rohrelements (10) befestigt sind,
- wobei die innerhalb des Tanks (1) angeordneten Enden der Rohrelemente für die Dampfphase (13), für den Einlass des Flüssiggases (14) und für die Drainage (15) gekrümmt ausgebildet sind,
- wobei die offene Stirnseite des nach oben gekrümmten Endes des Rohrelements (13) für die Dampfphase höher als das maximal zulässige Niveau der flüssigen Phase des Flüssiggases angeordnet ist und
- die offene Stirnseite des nach unten gekrümmten Drainage-Rohrelements (15), die im Inneren des Tanks (1) angeordnet ist, tiefer als die Höhe der offenen Stirnseite des Rohrelements (6) für den Auslass des Flüssiggases liegt,
- während das Ende des Rohrelements (14) für den Einlass des Flüssiggases, das innerhalb des Tanks (1) angeordnet ist, nach unten gekrümmt ausgebildet ist, und
- die tragende Wand (18) zwei durchgehende Öffnungen aufweist,
- wobei in einer durchgehenden Öffnung, die koaxial zu dem abschirmenden Rohrelement (10) ist, das abschirmende Rohrelement (10) befestigbar angeordnet ist, dessen Flansch (10') von der Außenseite (18") der tragenden Wand (18) beabstandet angeordnet ist, und
- das Rohrelement (6) für den Auslass des Flüssiggases durch die zweite durchgehende Öffnung hindurchgeht.

2. Vorrichtung zur Lagerung von Flüssiggas nach Anspruch 1, **dadurch gekennzeichnet, dass** sie zusätzlich ein Rezirkulierungs-Rohrelement (23) aufweist, dessen Achse in einer vertikalen diametralen Symmetrieebene (12) des Tanks (1) angeordnet ist und das am oberen Teil des Tanks (1) befestigt ist, wobei das in dem Hohlraum des Tanks (1) gelegene Ende des Rezirkulierungs-Rohrelements (23) mittels eines Befestigungselements an dem Bodenteil des Tanks (1) befestigt ist und das andere Ende des Rezirkulierungs-Rohrelements (23) mittels einer Rohrleitung, die mit einer Pumpe und einem Verschlusselement versehen ist, mit dem Rohrelement (6) für den Auslass des Flüssiggases verbunden ist.

3. Vorrichtung zur Lagerung von Flüssiggas nach Anspruch 2, **dadurch gekennzeichnet, dass** die offene Stirnseite des Rezirkulierungs-Rohrelements (23) angeschrägt ausgebildet ist.

4. Vorrichtung zur Lagerung von Flüssiggas nach Anspruch 1, **dadurch gekennzeichnet, dass** die offene Stirnseite des Rohrelements (13) für die Dampfphase und/oder die offene Stirnseite des Drainage-Rohrelements (15) und/oder die offene Stirnseite des Rohrelements (14) für den Einlass des Flüssiggases abgeschrägt ausgebildet ist.

5. Vorrichtung zur Lagerung von Flüssiggas nach Anspruch 1, **dadurch gekennzeichnet, dass** der Tank (1) eine zylindrische Form mit elliptischen Böden (2, 3) hat und das abschirmende Rohrelement (10) mit einem Abschnitt der äußeren Oberfläche eines von ihnen verbunden ist.

6. Vorrichtung zur Lagerung von Flüssiggas nach Anspruch 1, **dadurch gekennzeichnet, dass** der Abstand h zwischen der horizontalen Symmetrieachse (4) des Tanks (1) und der Symmetrieachse (11) des abschirmenden Rohrelements (10) dem folgenden Verhältnis entspricht: $\frac{D - d}{h} = \left(2,1-2,5\right) ,$
wobei
D der Innendurchmesser des Tanks (1) ist,
d der Außendurchmesser des abschirmenden Rohrelements (10) ist.

7. Vorrichtung zur Lagerung von Flüssiggas nach Anspruch 1, **dadurch gekennzeichnet, dass** die Achsen der Abschnitte des Rohrelements (13) für die Dampfphase, des Rohrelements (14) für den Einlass des Flüssiggases und des Drainage-Rohrelements (15), die im Inneren des abschirmenden Rohrelements (10) angeordnet sind, in derselben vertikalen Ebene des Tanks (1) liegen, wobei der Abschnitt des Rohrelements (13) für die Dampfphase höher als die Abschnitte der übrigen Rohrelemente (6, 14, 15) angeordnet ist.

8. Vorrichtung zur Lagerung von Flüssiggas nach Anspruch 1, **dadurch gekennzeichnet, dass** die Enden der Rohrelemente für die Dampfphase(13), für den Einlass des Flüssiggases (14) sowie für die Drainage (15), die im Inneren jedes Tanks (1) angeordnet sind, im rechten Winkel gekrümmt ausgebildet und bezüglich der inneren Oberfläche des Tanks (1) befestigt sind.

9. Vorrichtung zur Lagerung von Flüssiggas nach Anspruch 1, **dadurch gekennzeichnet, dass** das Bett (17) aus Erde und/oder Sand hergestellt ist.

10. Vorrichtung zur Lagerung von Flüssiggas nach Anspruch 9, **dadurch gekennzeichnet, dass** das Bett (17) als eine Sandschicht ausgebildet ist, die mit einem Netz bedeckt ist, auf dem eine Erdschicht angeordnet ist.

## Claims

1. Device for storing liquid gas, comprising
- a tank (1) with a horizontal axis of symmetry, said tank (1) resting on supports (5) and being arranged in a bed (17),
- a tubular element (13) for the vapour phase,
- a tubular element (6) for the outlet of the liquid gas, said tubular element (6) being connected to the bottom part of the tank (1), as well as
- control and measuring elements arranged above the bed (17) and connected by means of corresponding tubular elements to the hollow space of the tank,
**characterized in that** said device for storing liquid gas additionally includes
- a supporting wall, one of the sides of said supporting wall adjoining the bed (17),
- a tubular element (14) for the intake of the liquid gas,
- a tubular drainage element (15), and
- a tubular shielding element (10) having an end flange (10'),
- wherein the tubular shielding element (10) is connected fixedly to a portion of the outer surface of the tank (1),
- wherein the axis (11) of the tubular shielding element (10) is positioned lower than the plane of the horizontal axis of symmetry (4) of the tank (1),
- wherein the tubular element (13) for the vapour phase, the tubular element (14) for the inlet of the liquid gas and the tubular drainage element (15) are spaced apart from one another in the hollow space of the tubular shielding element (10) in parallel with the axis (11) thereof and are attached with one side fixedly and sealingly to the tank (1) and with the other side to the flange (10') of the tubular shielding element (10),
- wherein the ends arranged within the tank (1) of the tubular elements for the vapour phase (13), for the inlet of the liquid gas (14) and for the drainage (15) have a curved shape,
- wherein the open end side of the upwardly curved end of the tubular element (13) for the vapour phase is positioned higher than the maximally admissible level of the liquid phase of the liquid gas, and
- the open end side of the downwardly curved tubular drainage element (15), which open end side is arranged in the interior of the tank (1), is positioned lower than the height of the open end side of the tubular element (6) for the outlet of the liquid gas,
- while the end of the tubular element (14) for the inlet of the liquid gas, which end is arranged within the tank (1), has a downwardly curved shape, and
- the supporting wall (18) has two through holes,
- wherein in one through hole, which through hole is coaxial with the tubular shielding element (10), the tubular shielding element (10) is arranged such that it can be fixed, the flange (10') thereof being spaced apart from the outside (18") of the supporting wall (18), and
- the tubular element (6) for the outlet of the liquid gas passes through the second through hole.

2. Device for storing liquid gas according to claim 1, **characterized in that** it additionally includes a tubular recirculation element (23), the axis of which is positioned in a vertical diametrical axis of symmetry (12) of the tank (1) and which is fixed to the upper part of the tank (1), wherein the end located in the hollow space of the tank (1) of the tubular recirculation element (23) is fixed by means of a fixing element to the bottom part of the tank (1) and the other end of the tubular recirculation element (23) is fixed by means of a tubular conduit, which tubular conduit is provided with a pump and a shut-off element, to the tubular element (6) for the outlet of the liquid gas.

3. Device for storing liquid gas according to claim 2, **characterized in that** the open end side of the tubular recirculation element (23) has a chamfered shape.

4. Device for storing liquid gas according to claim 1, **characterized in that** the open end side of the tubular element (13) for the vapour phase and/or the open end side of the tubular drainage element (15) and/or the open end side of the tubular element (14) for the inlet of the liquid gas has a chamfered shape.

5. Device for storing liquid gas according to claim 1, **characterized in that** the tank (1) has a cylindrical shape with elliptical bottoms (2, 3) and the tubular shielding element (10) is connected to a portion of the outer surface of one of said elliptical bottoms (2, 3).

6. Device for storing liquid gas according to claim 1, **characterized in that** the distance h between the horizontal axis of symmetry (4) of the tank (1) and the axis of symmetry (11) of the tubular shielding element (10) corresponds to the following ratio: $\frac{D - d}{h} = \left(2.1-2.5\right)$
wherein
D is the internal diameter of the tank (1),
d is the external diameter of the tubular shielding element (10).

7. Device for storing liquid gas according to claim 1, **characterized in that** the axes of the portions of the tubular element (13) for the vapour phase, the tubular element (14) for the inlet of the liquid gas and the tubular drainage element (15), which are arranged in the interior of the tubular shielding element (10), lie in the same vertical plane of the tank (1), wherein the portion of the tubular element (13) for the vapour phase is positioned higher than the portions of the remaining tubular elements (6, 14, 15).

8. Device for storing liquid gas according to claim 1, **characterized in that** the ends of the tubular elements for the vapour phase (13), for the inlet of the liquid gas (14) as well as for the drainage (15), which are arranged in the interior of each tank (1), have a perpendicularly curved shape and are fixed with respect to the inner surface of the tank (1).

9. Device for storing liquid gas according to claim 1, **characterized in that** the bed (17) is made of earth and/or sand.

10. Device for storing liquid gas according to claim 9, **characterized in that** the bed (17) is formed as a layer of sand covered by a net, a layer of earth being arranged on said net.

## Revendications

1. Dispositif de stockage de gaz liquéfié, qui comprend
- une cuve (1) à axe de symétrie horizontal montée sur des supports (5) et située dans un lit (17),
- un élément tubulaire (13) pour la phase gazeuse,
- un élément tubulaire (6) pour la sortie du gaz liquéfié, qui est relié à la partie de fond de la cuve (1), ainsi que
- des éléments de commande et de mesure qui sont situés sur le lit (17) et sont reliés à la cavité de la cuve au moyen d'éléments tubulaires correspondants,
**caractérisé en ce qu'**il comprend, en plus,
- une paroi porteuse qui est contiguë au lit (17) par un de ses côtés,
- un élément tubulaire (14) pour l'entrée du gaz liquéfié,
- un élément tubulaire de vidange (15) et
- un élément tubulaire de protection (10) pourvu d'une bride frontale (10'),
- l'élément tubulaire de protection (10) étant relié fixement à une partie de la surface extérieure de la cuve (1),
- l'axe (11) de l'élément tubulaire de protection (10) étant plus bas que le plan de l'axe de symétrie horizontal (4) de la cuve (1),
- l'élément tubulaire (13) pour la phase gazeuse, l'élément tubulaire (14) pour l'entrée du gaz liquéfié et l'élément tubulaire de vidange (15) étant situés à une distance les uns des autres dans l'espace vide de l'élément tubulaire de protection (10) parallèlement à son axe (11) et étant solidement fixés de manière étanche sur la cuve (1) par un côté et sur la bride (10') de l'élément tubulaire de protection (10) par l'autre côté,
- les extrémités des éléments tubulaires pour la phase gazeuse (13), pour l'entrée du gaz liquéfié (14) et pour la vidange (15) situées à l'intérieur de la cuve (1) étant exécutées de manière coudée,
- le côté frontal ouvert de l'extrémité coudée vers le haut de l'élément tubulaire (13) pour la phase gazeuse étant situé plus haut que le niveau maximum autorisé de la phase liquide du gaz liquéfié et
- le côté frontal ouvert de l'élément tubulaire de vidange (15) coudé vers le bas, qui est situé à l'intérieur de la cuve (1), étant plus bas que la hauteur du côté frontal ouvert de l'élément tubulaire (6) pour la sortie du gaz liquéfié,
- tandis que l'extrémité de l'élément tubulaire (14) pour l'entrée du gaz liquéfié qui est située à l'intérieur de la cuve (1) est exécutée de manière à être coudée vers le bas et
- la paroi porteuse (18) est pourvue de deux ouvertures traversantes,
- l'élément tubulaire de protection (10) étant disposé d'une manière permettant de le fixer dans une ouverture traversante qui est coaxiale à l'élément tubulaire de protection (10), dont la bride (10') est située à une distance du côté extérieur (18") de la paroi porteuse (18) et
- l'élément tubulaire (6) pour la sortie du gaz liquéfié passant à travers la seconde ouverture traversante.

2. Dispositif de stockage de gaz liquéfié selon la revendication 1, **caractérisé en ce qu'**il comprend, en plus, un élément tubulaire de remise en circulation (23) dont l'axe est situé dans un plan de symétrie diamétral vertical (12) de la cuve (1) et qui est fixé sur la partie supérieure de la cuve (1), l'extrémité de l'élément tubulaire de remise en circulation (23) placée dans la cavité de la cuve (1) étant fixée sur la partie de fond de la cuve (1) au moyen d'un élément de fixation et l'autre extrémité de l'élément tubulaire de remise en circulation (23) étant reliée à l'élément tubulaire (6) pour la sortie du gaz liquéfié au moyen d'une conduite tubulaire qui est pourvue d'une pompe et d'un élément de fermeture.

3. Dispositif de stockage de gaz liquéfié selon la revendication 2, **caractérisé en ce que** le côté frontal ouvert de l'élément tubulaire de remise en circulation (23) est exécuté de manière biseautée.

4. Dispositif de stockage de gaz liquéfié selon la revendication 1, **caractérisé en ce que** le côté frontal ouvert de l'élément tubulaire (13) pour la phase gazeuse et/ou le côté frontal ouvert de l'élément tubulaire de vidange (15) et/ou le côté frontal ouvert de l'élément tubulaire (14) pour l'entrée du gaz liquéfié est/sont exécuté/s de manière biseautée.

5. Dispositif de stockage de gaz liquéfié selon la revendication 1, **caractérisé en ce que** la cuve (1) a une forme cylindrique avec des fonds elliptiques (2, 3) et l'élément tubulaire de protection (10) est relié à une partie de la surface extérieure de l'un des fonds.

6. Dispositif de stockage de gaz liquéfié selon la revendication 1, **caractérisé en ce que** la distance h entre l'axe de symétrie horizontal (4) de la cuve (1) et l'axe de symétrie (11) de l'élément tubulaire de protection (10) correspond au rapport suivant : $\frac{D - d}{h} = \left(2,1-2,5\right) ,$
D étant le diamètre intérieur de la cuve (1),
d étant le diamètre extérieur de l'élément tubulaire de protection (10).

7. Dispositif de stockage de gaz liquéfié selon la revendication 1, **caractérisé en ce que** les axes des tronçons de l'élément tubulaire (13) pour la phase gazeuse, de l'élément tubulaire (14) pour l'entrée du gaz liquéfié et de l'élément tubulaire de vidange (15) qui sont situés à l'intérieur de l'élément tubulaire de protection (10) sont situés dans le même plan vertical de la cuve (1), le tronçon de l'élément tubulaire (13) pour la phase gazeuse étant situé plus haut que les tronçons des autres éléments tubulaires (6, 14, 15).

8. Dispositif de stockage de gaz liquéfié selon la revendication 1, **caractérisé en ce que** les extrémités des éléments tubulaires pour la phase gazeuse (13), pour l'entrée du gaz liquéfié (14) et pour la vidange (15) qui sont situées à l'intérieur de chaque cuve (1) sont exécutées de manière à présenter un coude à angle droit et sont fixées par rapport à la surface intérieure de la cuve (1).

9. Dispositif de stockage de gaz liquéfié selon la revendication 1, **caractérisé en ce que** le lit (17) est formé de terre et/ou de sable.

10. Dispositif de stockage de gaz liquéfié selon la revendication 9, **caractérisé en ce que** le lit (17) est exécuté en tant que couche de sable qui est recouverte d'un filet sur lequel est disposée une couche de terre.
